# EUROPÄISCHE PATENTANMELDUNG

(11) **EP 1 254 998 A2**
(43) Veröffentlichungstag der Anmeldung: **06.11.2002**
(21) Anmeldenummer: 02007798.8
(22) Anmeldetag: 06.04.2002
(51) Int. Cl.: E04F 11/18

(54) **Pfostenhalter, insbesondere für ein Geländersystem**

(30) Priorität: 30.04.2001 DE 10121900
(71) Anmelder: MEVACO Holding GmbH & Co. KG, 89073 Ulm (DE)
(72) Erfinder:
(74) Vertreter: Schrell, Andreas, Dr.

(57) **Zusammenfassung**

Der Pfostenhalter (12), insbesondere für ein Geländersystem (10), weist eine Pfostenelement-Aufnahmeeinheit (14) auf, die an einem an einer Wandung (16) fixierbaren Basisteil (18) befestigt ist. Hierbei ist vorgesehen, dass die Pfostenelement-Aufnahmeeinheit (14) mindestens eine Klemmeinheit (22) und mindestens eine Ausrichteinheit (24) zur unabhängigen Klemmung und Ausrichtung des Pfostenrohres (20) aufweist.

## Beschreibung

Die Erfindung betrifft einen Pfostenhalter, insbesondere für ein Geländersystem, mit einer Pfostenelement-Aufnahmeeinheit, die an einem an einer Wandung fixierbaren Basisteil befestigt ist, gemäß Oberbegriff des Anspruchs 1.

Pfostenhalter der hier angesprochenen Art sind bekannt. Nachteilhafterweise sind derartige bekannte Pfostenhalter insbesondere hinsichtlich ihrer Montagefreundlichkeit nicht zufriedenstellend.

Es ist Aufgabe der Erfindung, einen Pfostenhalter der eingangs genannten Art vorzuschlagen, der durch eine handhabungsfreundliche Montage gekennzeichnet ist.

Zur Lösung der Aufgabe wird ein Pfostenhalter mit den Merkmalen des Anspruchs 1 vorgeschlagen, der sich dadurch auszeichnet, dass die Pfostenelement-Aufnahmeeinheit mindestens eine Klemmeinheit und mindestens eine Ausrichteinheit zur unabhängigen Klemmung und Ausrichtung des Pfostenelementes aufweist. Hierdurch wird eine handhabungsfreundliche Klemmung eines Rohrpfostens und eine entsprechende Ausrichtung desselben mittels eines oder mehrerer Pfostenhalter ermöglicht. Der erfindungsgemäße Pfostenhalter ist somit in zuverlässiger und präziser Weise montierbar. Hierbei wird unter Pfostenelement beispielsweise ein Pfostenrohr beliebiger Querschnittsgeometrie (rund, eckig) beziehungsweise ein entsprechendes Vollprofil verstanden.

Mit Vorteil sind die Klemmeinheit und die Ausrichteinheit voneinander beabstandet angeordnet. Dies ermöglicht insbesondere aufgrund der verbesserten Zugänglichkeit eine handhabungsfreundliche Montage des Pfostenhalters.

Entsprechend einer bevorzugten Ausführungsform weist die Klemmeinheit ein mit dem Basisteil lagestabil verbundenes Pfostenelement-Aufnahmeteil auf, an welchem ein in Klemmposition mit dem Pfostenelement in Anlagekontakt stehendes Klemmteil mittels einer insbesondere zerstörungsfrei lösbaren Klemmverbindung befestigbar ist. Dabei kann die Klemmverbindung als eine Schraubverbindung mit Kopfsenk-schraube ausgebildet sein, wobei die Kopfsenk-schraube mit einer Durchgangsbohrung des Pfostenelement-Aufnahmeteils und mit einem Schraubenkopf-Aufnahmesitz des Klemmteils wirkverbindbar ist. Eine derartige Klemmverbindung erlaubt eine zuverlässige, schnelle und handhabungsfreundliche Klemmung eines Pfostenelements an dem Pfostenhalter. Dabei dient die Wirkverbindung der Kopfsenkschraube mit dem Schraubenkopf-Aufnahmesitz des Klemmteils zum Positionieren desselben in eine definierte Klemmposition. Hierdurch wird gewährleistet, dass bei Herstellung der Klemmverbindung zwischen dem Pfostenelement-Aufnahmeteil und dem Klemmteil letzteres selbsttätig in Bezug auf das Pfostenelement die vorgesehene Klemmposition einnimmt. Die Kopfsenkschraube kann beispielsweise in einer Gewindebohrung des Pfostenelement-Aufnahmeteils entsprechend befestigt werden. Alternativ kann auch das Pfostenelement-Aufnahmeteil eine gewindelose Durchgangsbohrung aufweisen, so dass die Schraubverbindung mittels einer Kopfsenk-schraube mit Kontermutter hergestellt werden kann.

Vorzugsweise enthält das Klemmteil einen sich über einen Teilumfang des Pfostenelementes erstreckenden Klemmrand. Ein derartig ausgebildetes Klemmteil eignet sich zu einer störungsfreien und selbsttätigen Positionierung in eine in Bezug auf das Pfostenelement vorgegebene Klemmposition bei Herstellung einer entsprechenden Klemmverbindung zwischen dem Pfostenelement-Aufnahmeteil und dem Klemmteil.

Mit Vorteil weist das Pfostenelement-Aufnahmeteil einen umfangsförmig geschlossenen und vom Basisteil insbesondere definiert beabstandeten Pfostenelement-Aufnahmesitz auf. Hierdurch wird eine zuverlässige und störungsfrei reproduzierbare Klemmung des im Aufnahmesitz aufgenommenen Pfostenelementes bei einem sich in Klemmposition befindenden Klemmteils gewährleistet. Ferner kann durch eine geeignete Wahl des Abstands zwischen dem Pfostenelement-Aufnahmesitz und dem Basisteil eine entsprechende "Ausladung" des Pfostenhalters realisiert werden.

Vorteilhafterweise ist das Klemmteil zwischen dem Basisteil und dem Pfostenelement-Aufnahmesitz angeordnet. Dies ermöglicht eine kompakte und stabile Ausgestaltung des Pfostenhalters.

Gemäß einer bevorzugten Ausführungsform weist die Ausrichteinheit ein mit dem Basisteil in lageverstellbarer Wirkverbindung stehendes, weiteres Pfostenelement-Aufnahmeteil auf, welches in Ausrichtposition an dem Basisteil mittels einer insbesondere lösbaren Klemmverbindung stabil befestigbar ist. Dabei kann die Klemmverbindung der Ausrichteinheit als eine Schraubverbindung mit einer in einer Spielbohrung des Pfostenelement-Aufnahmeteils lageverstellbaren Schraube ausgebildet sein, welche am Basisteil befestigbar ist unter Ausbildung der Klemmverbindung zwischen dem Pfostenelement-Aufnahmeteil und dem Basisteil. Eine derart ausgebildete Ausrichteinheit erlaubt eine handhabungsfreundliche und präzise Ausrichtung des Pfostenelements, das hierzu mittels der Klemmeinheit auch während des Ausrichtvorgangs gegebenenfalls vorgeklemmt sein kann.

Vorzugsweise sind die Schraube und das Pfostenelement-Aufnahmeteil zur Herstellung der Klemmverbindung mit einem eine Durchgangsbohrung aufweisenden Vorsprung des Basisteils wirkverbindbar. Dies ermöglicht eine besonders kompakte und stabile Ausgestaltung des Pfostenhalters. Dabei kann auch hier die Klemmverbindung mittels einer Schrauben-Gewindeloch-Verbindung beziehungsweise mittels einer Schrauben-Kontermutter-Verbindung hergestellt werden.

Vorteilhafterweise ist das Pfostenelement-Aufnahmeteil der Klemmeinheit als Vorsprung des Basisteils ausgebildet. Dies ermöglicht eine grundsätzlich anzustrebende Reduzierung der Bauteilanzahl des Pfostenhalters.

Mit Vorteil weist das Basisteil eine Grundplatte auf, die zur definierten Krafteinleitung in die Wandung geometrisch uneben geformt und insbesondere gewölbt ist. Somit besteht das Basisteil aus einer Grundplatte, einem Vorsprung in Form des Pfostenelement-Aufnahmeteils der Klemmeinheit und einem Vorsprung mit einer Durchgangsbohrung zur Herstellung einer Klemmverbindung mit dem Pfostenelement-Aufnahmeteil der Ausrichteinheit. Mittels einer Wölbung der Grundplatte lässt sich insbesondere hinsichtlich des sich einstellenden Hebelarms bei der Krafteinleitung in die Wandung ein definierter Anlagekontakt (vorbestimmte Anlagepunkte) zwischen der Grundplatte und der Wandung erzielen. Hierdurch wird eine Überbeanspruchung des Pfostenhalters aufgrund der auftretenden Betriebskräfte beziehungsweise -momente vermieden.

Das Basisteil ist gemäß einer vorteilhaften Weiterbildung der Erfindung mit einem insbesondere mittig angeordneten Verankerungselement zur Fixierung des Pfostenhalters an der Wandung verbunden. Aufgrund der Verwendung eines einzigen Verankerungselements kann die notwendige Montagezeit des Pfostenhalters verhältnismäßig kurz gehalten werden. Ferner ist eine Ausrichtung des Pfostenhalters mittels einer Drehung um die Verankerungsachse problemlos möglich. Im Vergleich zu Pfostenhaltern mit einer Mehrzahl an Verankerungselementen ist die notwendige Passqualität der entsprechenden Ankerbohrungen in der Grundplatte des Basisteils bei einem einzigen Verankerungselement verhältnismäßig niedrig.

Mit Vorteil sind die Pfostenelement-Aufnahmeteile zueinander parallel angeordnet und mittels Zwischenanordnung von zwei zueinander beabstandeten Seitenplatten miteinander verbunden unter Ausbildung eines einseitig offenen Gehäuses mit im Wesentlichen zueinander fluchtenden Pfostenelement-Aufnahmesitzen. Ein derartig ausgebildeter Pfostenhalter ist im Vergleich zu traditionellen Varianten besonders stabil und kann gleichzeitig kompakt gestaltet werden.

Weitere vorteilhafte Ausgestaltungen der Erfindung ergeben sich aus der Beschreibung.

Die Erfindung wird nachfolgend in einem Ausführungsbeispiel anhand einer zugehörigen Zeichnung näher erläutert. Es zeigen:
- Figur 1: eine schematische Seitenansicht eines Geländersystems mit erfindungsgemäßen Pfostenhaltern;
- Figur 2: eine schematische Detaildarstellung eines erfindungsgemäßen, montierten Pfostenhalters in vergrößertem Maßstab;
- Figur 3: eine schematische Perspektivansicht eines erfindungsgemäßen Pfostenhalters in vergrößertem Maßstab;
- Figur 4: eine schematische Seitenansicht des Pfostenhalters der Figur 3;
- Figur 5: eine schematische Draufsicht des Pfostenhalters der Figur 4 und
- Figur 6: eine schematische Frontalansicht des Pfostenhalters der Figur 4.

Figur 1 zeigt eine schematische Seitenansicht eines allgemein mit 10 bezeichneten Geländersystems, das mittels Pfostenhaltern 12 (sogenannte "stirnseitige Pfostenhalter") an einer Wandung 16 fixiert ist. Wie in Figur 2 dargestellt, wirken auf den jeweiligen Pfostenhalter 12 Horizontalkräfte H_{d}, Vertikalkräfte V_{d} und/oder Momente M_{d}. Es handelt sich somit bei einem derartigen Pfostenhalter 12 um ein verhältnismäßig stark mechanisch beanspruchtes Sicherheitsbauteil.

Die Figuren 3 bis 6 zeigen schematische Ansichten eines erfindungsgemäßen Pfostenhalters 12, der mit einem Pfostenelement 20 des Geländersystems 10 wirkverbindbar ist. Der Pfostenhalter 12 enthält eine Pfostenelement-Aufnahmeeinheit 14, die an einem an einer Wandung (beispielsweise Wandung 16 der Figur 1) fixierbaren Basisteil 18 befestigt ist. Die Pfostenelement-Aufnahmeeinheit 14 weist eine Klemmeinheit 22 und eine Ausrichteinheit 24 zur unabhängigen Klemmung und Ausrichtung des Pfostenelementes 20 auf. Dabei sind die Klemmeinheit 22 und die Ausrichteinheit 24 voneinander beabstandet angeordnet. Die Klemmeinheit 22 und die Ausrichteinheit 24 weisen jeweils ein Pfostenelement-Aufnahmeteil 26, 36 auf, welche zur Pfostenelement-Aufnahme einen umfangsförmig geschlossenen Pfostenelement-Aufnahmesitz 34 enthalten.

Die Klemmeinheit 22 enthält ein mit dem Basisteil 18 lagestabil verbundenes Pfostenelement-Aufnahmeteil 26, das heißt das Pfostenelement-Aufnahmeteil 26 ist gegenüber dem Basisteil 18 nicht lageverstellbar. Gemäß dem dargestellten Ausführungsbeispiel kann das Pfostenelement-Aufnahmeteil 26 mit dem Basisteil 18 verschweißt sein. Ein Klemmteil 28 ist mittels einer zerstörungsfrei lösbaren Klemmverbindung 30 in Form einer Schraubverbindung an dem Pfostenelement-Aufnahmeteil 26 derart befestigbar, dass das Klemmteil 28 in Klemmposition mit dem Pfostenelement 20 in direktem Anlagekontakt steht. Die Schraubverbindung wird mittels einer Kopfsenk-schraube 32 erzielt, wobei die Kopfsenkschraube 32 mit einer Durchgangsbohrung des Pfostenelement-Aufnahmeteils 26 und mit einem Schraubenkopf-Aufnahmesitz des Klemmteils 28 wirkverbindbar ist. Im dargestellten Ausführungsbeispiel weist die Durchgangsbohrung des Pfostenelement-Aufnahmeteils 26 ein Gewinde auf, an welches der Schraubenschaft der Kopfsenkschraube 32 angreift und somit bei Anziehen der Kopfsenkschraube 32 einen stabilen Anlagekontakt des Klemmteils an die Kontaktseite des Pfostenelement-Aufnahmeteils 26 gewährleistet. Mittels des Schraubenkopf-Aufnahmesitzes des Klemmteils 28 erfolgt bei in selbigen versinkendem Schraubenkopf der Kopfsenkschraube 32 eine präzise Positionierung (Verlagerung) des Klemmteils 28 entlang der Kontaktseite des Pfostenelement-Aufnahmeteils 26 in Richtung Außenumfangsfläche des Pfostenelementes 20 unter Ausbildung einer erwünschten Pfostenelement-Klemmwirkung. Hierzu weist das Klemmteil 28 einen sich über einen Teilumfang (Außenumfang) des Pfostenelementes 20 erstreckenden Klemmrand auf. Alternativ zum dargestellten Ausführungsbeispiel kann die Klemmverbindung auch mittels einer Kopfsenkschraube erzielt werden, die mit einer Kontermutter zusammenwirkt, so dass die Durchgangsbohrung des Pfostenelement-Aufnahmeteils 26 gewindelos ausgebildet sein kann. Das Klemmteil 28 ist zwischen dem Basisteil 18 und dem von selbigem definiert beabstandeten Pfostenelement-Aufnahmesitz 34 angeordnet. Dieser definierte Abstand zwischen Basisteil 18 und Pfostenelement-Aufnahmesitz 34 ermöglicht die Ausbildung einer sogenannten "Ausladung" des Pfostenhalters 12.

Das Pfostenelement-Aufnahmeteil 36 der Ausrichteinheit 24 steht mit dem Basisteil 18 derart in Wirkverbindung, dass es gegenüber selbigem gemäß Doppelpfeil 54 lageverstellbar ist. Die Lageverstellung des Pfostenelement-Aufnahmeteils 36 während der Montage des Pfostenhalters 12 dient zur präzisen Ausrichtung des Pfostenelementes 20, gegebenenfalls auch bei zuvor bereits hergestellter Klemmverbindung der Klemmeinheit 22. Nach erfolgter Ausrichtung des Pfostenelementes 20 ist das Pfostenelement-Aufnahmeteil 36 der Ausrichteinheit 24 an dem Basisteil 18 mittels einer lösbaren Klemmverbindung 38 in Form einer Schraubverbindung in Ausrichtposition lagestabil befestigbar. Dabei wird die Schraubverbindung mittels einer in einer Spielbohrung (beispielsweise in Form eines Langlochs) des Pfostenelement-Aufnahmeteils 36 lageverstellbaren Schraube 40 erhalten, welche mit einer Durchgangsbohrung eines Vorsprungs 46 des Basisteils 18 und mit einer Kontermutter 44 sowie mit einer zwischenangeordneten Unterlegscheibe 42 wirkverbindbar ist unter Ausbildung der Klemmverbindung 38 zwischen dem Pfostenelement-Aufnahmeteil 36 und dem Basisteil 18. Auch hier kann alternativ statt einer Schrauben-Kontermutter-Verbindung eine Schraubverbindung mittels einer Schraube erzielt werden, die mit einer Gewindedurchgangsbohrung des Vorsprungs 46 des Basisteils 18 in Wirkverbindung steht.

Das Basisteil 18 weist eine Grundplatte 48 auf, die zur definierten Krafteinleitung in die Wandung 16 (siehe auch Figur 2) geometrisch uneben geformt und insbesondere gewölbt ist. Hierdurch werden definierte Anlagepunkte des Basisteils 18 an der Wandung 16 geschaffen, welche eine vorbestimmbare und zulässige Kraftübertragung vom Pfostenhalter 12 auf die Wandung 16 gewährleisten. Vorzugsweise ist das Pfostenelement-Aufnahmeteil 26 der Klemmeinheit 22 als Vorsprung des Basisteils 18 ausgebildet. Das Basisteil 18 besteht somit aus der Grundplatte 48, dem Vorsprung 46 und dem ebenfalls als Vorsprung ausgebildeten Pfostenelement-Aufnahmeteil 26. Zur Fixierung des Pfostenhalters 12 an der Wandung 16 steht das Basisteil 18 mit einem mittig angeordneten Verankerungselement 50 in Verbindung. Das Verankerungselement 50 kann beispielsweise in Form eines in der Wandung 16 verankerten und aus diesem hervorstehenden Gewindebolzens 56 (Gewindestange) ausgebildet sein, der mit einer Durchgangsbohrung der Grundplatte 48 des Basisteils 18 derart in Wirkverbindung stehen kann, dass eine Feststellmutter 58 endseitig am Gewindebolzen 56 befestigbar ist unter Ausbildung einer stabilen Fixierung des Pfostenhalters 12 an der Wandung 16.

Die Pfostenelement-Aufnahmeteile 26, 36 sind zueinander parallel angeordnet und mittels Zwischenanordnung von zwei zueinander beabstandeten Seitenplatten 52 miteinander verbunden unter Ausbildung eines einseitig offenen Gehäuses mit im Wesentlichen zueinander fluchtenden Pfostenelement-Aufnahmesitzen 34.

Ein derartig ausgebildeter Pfostenhalter 12 ist besonders stabil und kompakt ausgebildet. Dabei erlaubt er gleichzeitig eine unabhängige Klemmung und Ausrichtung des Pfostenelementes 20 in handhabungsfreundlicher beziehungsweise montagegünstiger Weise.

## Patentansprüche

1. Pfostenhalter, insbesondere für ein Geländersystem, mit einer Pfostenelement-Aufnahmeeinheit, die an einem an einer Wandung fixierbaren Basisteil befestigt ist, **dadurch gekennzeichnet, dass** die Pfostenelement-Aufnahmeeinheit (14) mindestens eine Klemmeinheit (22) und mindestens eine Ausrichteinheit (24) zur unabhängigen Klemmung und Ausrichtung des Pfostenelementes (20) aufweist.

2. Pfostenhalter nach Anspruch 1, **dadurch gekennzeichnet, dass** die Klemmeinheit (22) und die Ausrichteinheit (24) voneinander beabstandet angeordnet sind.

3. Pfostenhalter nach einem der vorhergehenden Ansprüche, **dadurch gekennzeichnet, dass** die Klemmeinheit (22) ein mit dem Basisteil (18) lagestabil verbundenes Pfostenelement-Aufnahmeteil (26) aufweist, an welchem ein in Klemmposition mit dem Pfostenelement (20) in Anlagekontakt stehendes Klemmteil (28) mittels einer insbesondere zerstörungsfrei lösbaren Klemmverbindung (30) befestigbar ist.

4. Pfostenhalter nach einem der vorhergehenden Ansprüche, **dadurch gekennzeichnet, dass** die Klemmverbindung (30) als eine Schraubverbindung mit Kopfsenkschraube (32) ausgebildet ist, wobei die Kopfsenkschraube (32) mit einer Durchgangsbohrung des Pfostenelement-Aufnahmeteils (26) und mit einem Schraubenkopf-Aufnahmesitz des Klemmteils (28) wirkverbindbar ist.

5. Pfostenhalter nach einem der vorhergehenden Ansprüche, **dadurch gekennzeichnet, dass** das Klemmteil (28) einen sich über einen Teilumfang des Pfostenelementes (20) erstreckenden Klemmrand aufweist.

6. Pfostenhalter nach einem der vorhergehenden Ansprüche, **dadurch gekennzeichnet, dass** das Pfostenelement-Aufnahmeteil (26) einen umfangsförmig geschlossenen und vom Basisteil (18) insbesondere definiert beabstandeten Pfostenelement-Aufnahmesitz (34) aufweist.

7. Pfostenhalter nach einem der vorhergehenden Ansprüche, **dadurch gekennzeichnet, dass** das Klemmteil (28) zwischen dem Basisteil (18) und dem Pfostenelement-Aufnahmesitz (34) angeordnet ist.

8. Pfostenhalter nach einem der vorhergehenden Ansprüche, **dadurch gekennzeichnet, dass** die Ausrichteinheit (24) ein mit dem Basisteil (18) in lageverstellbarer Wirkverbindung stehendes, weiteres Pfostenelement-Aufnahmeteil (36) aufweist, welches in Ausrichtposition an dem Basisteil (18) mittels einer insbesondere lösbaren Klemmverbindung (38) lagestabil befestigbar ist.

9. Pfostenhalter nach einem der vorhergehenden Ansprüche, **dadurch gekennzeichnet, dass** die Klemmverbindung (38) der Ausrichteinheit (24) als eine Schraubverbindung mit einer in einer Spielbohrung des Pfostenelement-Aufnahmeteils (36) lagerverstellbaren Schraube (40) ausgebildet ist, welche am Basisteil (18) befestigbar ist unter Ausbildung der Klemmverbindung (38) zwischen dem Pfostenelement-Aufnahmeteil (36) und dem Basisteil (18).

10. Pfostenhalter nach einem der vorhergehenden Ansprüche, **dadurch gekennzeichnet, dass** die Schraube (40) und das Pfostenelement-Aufnahmeteil (36) zur Herstellung der Klemmverbindung (38) mit einem eine Durchgangsbohrung aufweisenden Vorsprung (46) des Basisteils (18) wirkverbindbar sind.

11. Pfostenhalter nach einem der vorhergehenden Ansprüche, **dadurch gekennzeichnet, dass** das Pfostenelement-Aufnahmeteil (26) der Klemmeinheit (22) als Vorsprung des Basisteils (18) ausgebildet ist.

12. Pfostenhalter nach einem der vorhergehenden Ansprüche, **dadurch gekennzeichnet, dass** das Basisteil (18) eine Grundplatte (48) aufweist, die zur definierten Krafteinleitung in die Wandung (16) geometrisch uneben geformt und insbesondere gewölbt ist.

13. Pfostenhalter nach einem der vorhergehenden Ansprüche, **dadurch gekennzeichnet, dass** das Basisteil (18) mit einem insbesondere mittig angeordneten Verankerungselement (50) zur Fixierung des Pfostenhalters (12) an der Wandung (16) verbunden ist.

14. Pfostenhalter nach einem der vorhergehenden Ansprüche, **dadurch gekennzeichnet, dass** die Pfostenelement-Aufnahmeteile (26,36) zueinander parallel angeordnet und mittels Zwischenanordnung von zwei zueinander beabstandeten Seitenplatten (52) miteinander verbunden sind unter Ausbildung eines einseitig offenen Gehäuses mit im Wesentlichen zueinander fluchtenden Pfostenelement-Aufnahmesitzen (34).
